# EUROPÄISCHE PATENTSCHRIFT

(11) **EP 0 736 657 B1**
(45) Veröffentlichungstag und Bekanntmachung des Hinweises auf die Patenterteilung: **03.01.2001**
(21) Anmeldenummer: 96105268.5
(22) Anmeldetag: 02.04.1996
(51) Int. Cl.: E05C 9/02

(54) **Öffenbarer Fensterflügel/Türflügel**
Openable door or window wing
Battant de porte ou de fenêtre ouvrant

(30) Priorität: 07.04.1995 DE 29506097 U
(43) Veröffentlichungstag der Anmeldung: 09.10.1996
(73) Patentinhaber: Pax GmbH, 55218 Ingelheim am Rhein (DE)
(72) Erfinder: Schmitt, Christian, 54329 Konz (DE)
(74) Vertreter: Füssel, Michael, Dipl.-Ing.

(56) Entgegenhaltungen:
- DE-U- 9 415 966
- GB-A- 2 072 740
- GB-A- 2 150 972

## Beschreibung

Die Erfindung betrifft einen öffenbaren Fensterflügel/ Türflügel nach Oberbegriff des Hauptanspruchs. Derartige Fensterflügel/Türflügel sind bekannt aus GB-A-20 72 740 bzw. GB-A-21 50 972. Diese Fensterflügel/Türflügel werden nach außen geöffnet. Dementsprechend sind die Handgriffe zur Glasseite hin verlagert. Aus DE-U-94 15 966 ist ein Verschlußgetriebe bekannt, mit welchem die Drehbewegung des Handgriffs über ein Kardangelenk auf ein Ritzel übertragen wird.

Derartiger Fensterflügel ist als sogenanntes Dreh-Kipp-Fenster allgemein bekannt. Bei derartigen Fensterflügeln wird über den Handgriff eine Drehbewegung erzeugt, die in entsprechende Verschluß-, bzw. Öffnungsbewegung des Beschlags umgesetzt wird.

Es soll ausdrücklich darauf hingewiesen werden, daß die Erfindung nicht beschränkt ist auf derartige Dreh-Kipp-Fenster, sondern z.B. auch zweiflüglige Stulpfenster in Dreh-Drehausführung umfaßt.

Aufgabe der Erfindung ist es, das bekannte Umlenkgetriebe so zu verbessern, daß bei einfacher Montage unter Verwendung möglichst weniger Getriebeglieder auch die Überbrückung großer Entfernungen möglich ist.

Diese Aufgabe wird bei dem eingangs erwähnten Fensterflügel/Türflügel gelöst, durch die Merkmale des Anspruchs 1. Der Schwenkhebel erstreckt sich praktisch parallel zur Flügelebene in Richtung zur Beschlagnut. Der Schubhebel erstreckt sich praktisch senkrecht zur Flügelebene zur Rauminnenseite. Der gemeinsame Eingriffsbereich ist sichtverdeckt.

Wesentlich ist die Ausgestaltung des Schwenkhebels als Zahnrad. Dies vereinfacht nicht nur die Montage sondern läßt auch einen unbegrenzten Schwenkbereich zu. Bei dieser Ausgestaltung bietet es sich an, die Verzahnung des Schwenkhebels in eine am Fensterflügel/Türflügel längs geführte zahnstangenartige Antriebsstange eingreifen zu lassen. Auf diese Weise wird die Drehbewegung des zahnradartigen Schwenkhebels bei unbegrenztem Schwenkbereich in eine lineargeführte Bewegung umgesetzt. Durch einfache Koppelung des Schubhebels mit der längsgeführten Antriebsstange wird eine getrieblich einwandfreie Verbindung erzeugt, die keiner weiteren Elemente mehr bedarf.

Bildet man hierzu am Schubhebel eine Öffnung aus und an der Antriebsstange einen zur Öffnung korrespondierenden Zapfen, wobei der Zapfen in die Öffnung greift, kann auf einfachste Weise der erforderliche Zweirichtungsantrieb realisiert werden.

Insbesondere läßt sich die Öffnung auch gabelförmig ausgestalten, so daß der Zapfen unter vereinfachter Montage einfach in die Gabel eingeführt wird.

Von besonderem Vorteil erweist sich die Erfindung für die Anforderung bei historischen Altbauten, wo die Drehachse des Handgriffs auf der Schlagleiste sitzen soll. Hierfür sind bislang keine Lösungen im Kunststoffensterbereich bekannt geworden. Die getriebliche Überbrückung zwischen Handgriff und Beschlag wird bekannterweise vom Flügelrahmenprofil verhindert. Es sind zwar Lösungen gesucht worden, das Flügelrahmenprofil entsprechend aufzufräsen, um bei auf der Schlagleiste angeordneten Handgriffen dennoch den Beschlag antreiben zu können. Diese Versuche haben sich jedoch nicht bewährt, da geeignete Umlenkgetriebe nicht zur Verfügung standen.

Andererseits baut das Umlenkgetriebe so klein, daß es sogar in einer Höhlung der Schlagleiste vollständige Aufnahme findet. Damit überstreicht der Endbereich des Schwenkhebels, wie an sich gewünscht, den Flügelrahmen. Um andererseits den Schubhebel getrieblich mit dem Endbereich des Schwenkhebels koppeln zu können, wird für diesen Fall vorgeschlagen, daß Profil des Flügelrahmens im überstrichenen Bereich durch einen Längsschlitz aufzufräsen und den Schubhebel durch den aufgefrästen Schlitz mit dem Endbereich des Schwenkhebels zu verbinden. Eine einfache starre Verbindung zwischen Schubhebel und Beschlag ergibt sich dadurch, daß der Schubhebel an seinem mit dem Beschlag verbundenen Ende T-förmig oder Y-förmig od.dgl. aufgespreizt wird und im Bereich der aufgespreitzen Enden mit zwei in Längsrichtung des Beschlags voneinander beabstandeten Befestigungsmitteln mit dem Beschlag verbunden wird.

Im folgenden wird die Erfindung an Hand von Ausführungsbeispielen näher erläutert. Es zeigen:
- Fig.1: das Zusammenwirken zwischen Handgriff und Beschlag in einem Ausführungsbeispiel, das nicht mit der Erfindung übereinstimmt,
- Fig.2: ein Ausführungsbeispiel der Erfindung im Querschnitt,
- Fig.3: Detailansicht des Ausführungsbeispiels nach Fig.2 in Seitenansicht, und
- Fig.4: Seitenansicht von Antriebstange und Schubhebel.

Sofern im folgenden nichts anderes gesagt ist, gilt die folgende Beschreibung für alle Figuren.

Zunächst einmal zeigt Fig.2 einen Fensterflügel/Türflügel nach dieser Erfindung im Querschnitt. Derartiger Fensterflügel/Türflügel besteht aus einem Flügel 1 mit Handgriff 3. Dieser Flügel ist im vorliegenden Fall Bestandteil eines zweiflügligen Fensters und weist einen hierzu korrespondierenden Fensterflügel 2 ohne Handgriff auf.

Bezüglich näherer Einzelheiten wird auf den Stand der Technik verwiesen.

Im folgenden wird für den Begriff Fensterflügel/Türflügel auch der Begriff Flügel verwendet. Bekannterweise ist derartiger Handgriff 3 um eine senkrecht zur Flügelebene 6 liegende Drehachse 4 am Flügelrahmen drehbar gelagert. Dabei ist der Handgriff 3 mit einem die Schließzapfen 8 treibenden Beschlag 7 derart getrieblich miteinander verbunden, daß die Drehbewegung 10 des Handgriffs in Längsbewegung 11 des Beschlags umgesetzt wird. Hierzu ist der Beschlag 7 in einer längs des Flügelrahmens verlaufenden Beschlagnut 9 am Flügel beweglich geführt. Der Beschlag ist derart beweglich geführt, daß der Schließzapfen 8 bezüglich einer ortsfesten Schließplatte 27 ein- bzw. ausfahren kann.

Hinsichtlich des Umlenkgetriebes 12 besteht nun die Besonderheit, daß die Drehachse 4 des Handgriffs 3 die Längsrichtung 14 der Beschlagnut 9 mit Abstand 13 kreuzt. Der Abstand 13 ist dabei so groß, daß die Drehachse 4 außerhalb der äußersten Begrenzungsebene 15 des Flügelrahmens verläuft. Das wesentliche Problem bei dieser Erfindung besteht also darin, das Umlenkgetriebe so auszubilden, daß die Lagerung der Drehachse 4 prinzipiell außerhalb des Flügelrahmens erfolgt. Die Lagerung der Drehachse erfolgt jedenfalls nicht am Flügelrahmen, während die für die Lagerung der Drehachse 4 notwendigen ortsfesten Teile allerdings durchaus am Flügelrahmen befestigt sein können.

Auf der Drehachse 4 sitzt ein drehfest verbundener Schwenkhebel 16, der mittels Handgriff 3 in Hin- und Herschwenkbewegung versetzt werden kann. Der Schubhebel 17 ist starr mit dem Beschlag 7 für den Schließzapfen 8 verbunden. Der Schubhebel 17 vollzieht daher lediglich die Längsbewegung 11 des Beschlags 7, während der Schwenkhebel 16 die Drehbewegung des Handgriffs ausführt.

Zunächst zu Fig.1: Die Bewegungsebene des Schwenkhebels liegt in der Zeichnungsebene (= Flügelebene). Die Bewegungsebene des Schubhebels 17 steht hierauf senkrecht.

Zur getrieblichen Koppelung dient eine Paarung aus 2-Richtungsmitnehmern, die hier realisiert sind durch eine gabelförmige Öffnung, in welche ein entsprechender Zapfen des Schubhebels 17 eingreift.

In allen Fällen ist davon auszugehen, daß sowohl für den Schwenkhebel 16 als für den Schubhebel 17 folgendes gilt:

Schwenkhebel 16 und Schubhebel 17 sind getrieblich gekoppelt über jeweils einen 2-Richtungsmitnehmer. Beide 2-Richtungsmitnehmer sind ständig in gegenseitigem Eingriff.

Mit Hilfe dieser Ausführung wird es möglich, die Drehachse 4 bezüglich der Schubebene, - daß heißt der Bewegungsebene des Schubhebels 17 -, um einen Abstand 13 zu verlagern, der sogar außerhalb der Begrenzungsebene 15 des Flügelrahmens endet, um zugleich einen zuverlässigen und verkantungsfreien Drehantrieb für den Schließzapfen 8 sicherzustellen.

Ergänzend hierzu zeigen Fig.2 bis 4, daß gemäß der Erfindung der Schwenkhebel 16 als Zahnrad 20 ausgebildet ist. Das Zahnrad 20 ist drehfest mit der Drehachse 4 verbunden. Die Drehachse 4 wird gebildet von einem Vierkant 29, der mit dem Handgriff 3 verbunden ist. Das Zahnrad 20 greift mit den Zähnen 31 in entsprechende Ausnehmungen 32 einer längs geführten Zahnstange 21. Die Zahnstange 21 ist innerhalb eines Gehäuses 33 in Längsrichtung verschieblich angeordnet, das Gehäuse ist als gemeinsames Getriebegehäuse für das Umlenkgetriebe ausgebildet.

Durch diese Maßnahme wird erreicht, daß die Drehbewegung des Handgriffs 3 unmittelbar in eine längs geführte Bewegung umgesetzt wird. Die zahnstangenartige Antriebsstange 21 muß daher lediglich noch mit dem Schubhebel 17 gekoppelt werden. Hierzu ist vorgesehen, daß der Schubhebel 17 mit einem 2-Richtungsmitnehmer 19 in einen entsprechenden 2-Richtungsmitnehmer 18 eingreift, der über die Antriebsstange 21 mit dem Schwenkhebel 16 gekoppelt ist.

Im Falle der Fig.1 wird der 2-Richtungsmitnehmer 19 des Schubhebels 17 von einem Zapfen realisiert während der 2-Richtungsmitnehmer 18 der Antriebsstange 21 von einer Gabel realisiert wird.

In allen Ausführungsbeispielen der Fig.2-4 sind die Verhältnisse umgekehrt. Der Zapfen 18 ist hier starr mit der Zahnstange 21 verbunden. Wie hierzu ergänzend Fig.4 zeigt, kann der Schubhebel 17 mit seiner gabelförmigen Öffnung einfach in Längsrichtung auf den Zapfen 18 gesteckt werden. Dies dient der Erleichterung der Montage des Umlenkgetriebes.

Wie Fig.2 erkennen läßt, bedarf es lediglich einer Öffnung 24 im Flügelrahmen, durch welche der Schubhebel 17 gesteckt wird. Dabei überragt der Schubhebel 17 mit seiner gabelförmigen Öffnung 19 am freien Ende die Frontebene des Flügelrahmens soweit, daß nunmehr das von außen herangeführte Umlenkgetriebe, bestehend aus Schwenkhebel 16 und Zahnstange 21 in die gabelförmige Öffnung eingeführt werden kann. Dabei umgreift im gezeigten Ausführungsbeispiel die gabelförmige Öffnung 19 des Schubhebels 17 den starr mit der Zahnstange 21 verbundenen Zapfen 18 und das Umlenkgetriebe läßt sich befestigen. Zu diesem Zweck weist die Schlagleiste 22 eine Höhlung 23 auf, welche das gesamte Umlenkgetriebe, bestehend aus Schwenkhebel 16 und Zahnstange 21, aufnimmt. Danach läßt sich die Schlagleiste 22 fest mit dem Flügelrahmen 5 verbinden.

Hieraus ergibt sich der besondere Vorteil, daß der Handgriff 3 mittig auf der Schlagleiste 22 sitzen kann. Insbesondere für die Renovierung von Altbaufenstern, insbesondere doppelflügligen Altbaufenstern bietet diese Ausführung optische Vorteile. Da gemäß dieser Erfindung der Endbereich des Schwenkhebels 16 den Flügelrahmen 5 überstreichen kann und dennoch die Montage des Handgriffs 3 mit Drehachse 4 weit außerhalb der äußersten Begrenzungsebene 15 des Flügelrahmens liegen kann, ergibt sich ein weiterer Vorteil der Erfindung. Zur getrieblichen Koppelung des Schwenkhebels 16 mit dem Schubhebel 17 muß nämlich lediglich noch ein Längsschlitz 24 in den Flügelrahmen 5 gefräst werden, durch welchen der Schubhebel 17 dann hindurch gesteckt werden kann.

Der so entstandene Längsschlitz wird allerdings von der Schlagleiste 22 zuverlässig abgedeckt und bleibt daher unsichtbar. Ein optimaler Eingriffsbereich zwischen Schwenkhebel 16 und Schubhebel 17 ist in jedem Fall gewährleistet, wenn sich die Bewegungsebene des Schwenkhebels (= Schwenkebene) und die Bewegungsebene des Schubhebels (= Schubebene) senkrecht zueinander stehend im Eingriffsbereich schneiden.

Ergänzend hierzu zeigt Fig.4, daß der Schubhebel 17 ein vom Beschlag 7 unabhängiges separates Bauteil sein kann. Der Schubhebel 17 besitzt am mit dem Beschlag 7 zu verbindenden Ende eine querverlaufende Erweiterung. Der Grundriß des Schubhebels 17 entspricht daher im wesentlichen einem T. Der querverlaufende Schenkel des Schubhebels 17 weist an seinen beiden Endbereichen jeweils Verbindungsstellen 25 mit dem Beschlag 7 auf. Die Verbindungsstellen sind um einen Abstand 26 in Längsrichtung des Beschlags 7 gesehen voneinander entfernt und daher im Stande die am freien Ende des Schubhebels angreifenden Querkräfte drehmomentmäßig abzufangen.

### Bezugszeichenliste:

- 1: Fensterflügel mit Handgriff
- 2: Fensterflügel ohne Handgriff
- 3: Handgriff
- 4: Drehachse
- 5: Flügelrahmen
- 6: Flügelebene
- 7: Beschlag
- 8: Schließzapfen
- 9: Beschlagnut
- 10: Drehbewegung
- 11: Längsbewegung
- 12: Umlenkgetriebe
- 13: Abstand
- 14: Längsrichtung der Beschlagnut
- 15: Begrenzungsebene des Flügelrahmens
- 16: Schwenkhebel
- 17: Schubhebel
- 18: 2-Richtungsmitnehmer
- 19: 2-Richtungsmitnehmer des Schubhebels
- 20: Zahnrad
- 21: Zahnstange, Antriebsstange
- 22: Schlagleiste
- 23: Höhlung
- 24: Öffnung, Längsschlitz, Vertikalschlitz
- 25: Verbindungsstelle
- 26: Abstand der Verbindungsstellen
- 27: Schließplatte
- 30: Abstand Eingriffszone-Längsführung
- 31: Zähne
- 32: Ausnehmung
- 33: Gehäuse

## Patentansprüche

1. Öffenbarer Fensterflügel/Türflügel (1) mit einem Handgriff (3), der am Flügelrahmen (5) um eine senkrecht zur Flügelebene angeordnete Drehachse (4) drehbar ist und in einen Schließzapfen (8) treibenden Beschlag (7) eingreift, wobei der Beschlag (7) in vorgegebenem Längsbereich einer Beschlagnut (9) am Flügel beweglich geführt ist und wobei Handgriff (3) und Beschlag (7) mittels Umlenkgetriebe (12) derart getrieblich miteinander verbunden sind, daß die Drehbewegung (10) des Handgriffs (3) in Längsbewegung (11) des Beschlags (7) umgesetzt wird, wobei mit der Drehachse (4) ein Schwenkhebel (16) drehfest und mit dem Beschlag (7) ein Schubhebel (17) starr jeweils verbunden ist, **dadurch gekennzeichnet,** daß in Aufsicht auf die Flügelebene die Drehachse (4) des Handgriffs (3) die Längsrichtung der Beschlagnut (9) außerhalb der äußersten Begrenzungsebene (15) des Flügelrahmenprofils mit seitlichem Abstand (13) kreuzt, und daß
die Bewegungen von Schwenkhebel (16) und Schubhebel (17) über ein Umlenkgetriebe (12) so miteinander gekoppelt sind, daß der Schwenkhebel zum Flügelrahmen und der Schubhebel zu derjenigen Raumseite gewandt ist, wo sich der Handgriff befindet, wobei
der Schwenkhebel (16) zahnradartig (20) in eine längsgeführte und vom Schubhebel separate zahnstangenartige Antriebsstange (21) eingreift und daß
sowohl der Schubhebel (17) als auch die Antriebsstange (21) jeweils einen 2-Richtungsmitnehmer aufweisen, über welchen eine Koppelung zwischen Schubhebel und Antriebsstange (21) erfolgt.

2. Öffenbarer Fensterflügel/Türflügel nach Anspruch 1, **dadurch gekennzeichnet**, daß Schubhebel (17) und Antriebsstange (21) an ihrem eingreifenden Bereich mit Öffnung (19) sowie hierzu korrespondierendem Zapfen (18) ausgestattet sind.

3. Öffenbarer Fensterflügel/Türflügel nach Anspruch 2, **dadurch gekennzeichnet,** daß die Öffnung (19) gabelförmig ist und der Zapfen (18) von den Gabelzinken gegenüberliegend umgriffen wird.

4. Öffenbarer Fensterflügel/Türflügel nach einem der Ansprüche 1 bis 3, **dadurch gekennzeichnet,** daß der Fensterflügel/Türflügel eine Schlagleiste (22) aufweist und die Drehachse (4) des Handgriffs (3) die Längsrichtung (14) der Beschlagnut (9) soweit außerhalb (15) der äußersten Begrenzungsebene des Flügelrahmens (5) kreuzt, daß der Handgriff (3) auf der Schlagleiste (22) sitzt, vorzugsweise mittig.

5. Öffenbarer Fensterflügel/Türflügel nach Anspruch 4, **dadurch gekennzeichnet,** daß die Schlagleiste (22) eine Höhlung (23) zur Aufnahme des Umlenkgetriebes (12) aufweist.

6. Öffenbarer Fensterflügel/Türflügel nach einem der Ansprüche 1 bis 5, **dadurch gekennzeichnet,** daß der Endbereich des Schwenkhebels (16) den Flügelrahmen (5) überstreicht und daß der Flügelrahmen (5) im überstrichenen Bereich eine Öffnung (24) für den Schubhebel (17) aufweist.

7. Öffenbarer Fensterflügel/Türflügel nach einem der Ansprüche 1 bis 6, **dadurch gekennzeichnet,** daß der Schubhebel (17) ein separates Bauteil aus Flachmaterial ist, welches seitlich an den Beschlag (7) angesetzt und an zwei in Längsrichtung des Beschlags (7) voneinander beabstandeten Stellen (25) mit diesem verbunden ist.

8. Öffenbarer Fensterflügel/Türflügel nach einem der Ansprüche 1 bis 7, **dadurch gekennzeichnet**, daß der Fensterflügel Bestandteil eines zweiflügligen Fensters (F) ist, wobei die Drehachse (4) des Handgriffs (3) im wesentlichen mittig zwischen den beiden Fensterflügeln (1, 2) verläuft.

9. Öffenbarer Fensterflügel/Türflügel nach einem der Ansprüche 1 bis 8, **dadurch gekennzeichnet,** daß Schwenkebene und Schubebene senkrecht zueinander stehen.

## Claims

1. Window leaf/door leaf (1) which can be opened and which comprises a handle (3) which can be rotated at the leaf frame (5) about an axis of rotation (4) disposed perpendicular with respect to the leaf plane and which handle engages in a fitting (7) which drives a closing spigot (8), wherein the fitting (7) is guided in such a manner as to be able to move at the leaf in a predetermined longitudinal region of a fitting groove (9) and wherein the handle (3) and the fitting (7) are mutually connected in an operative manner by means of a deflecting transmission (12) in such a manner that the rotational movement (10) of the handle (3) is converted into the longitudinal movement (11) of the fitting (7), wherein a pivot lever (16) is non-rotatably connected to the axis of rotation (4) and a push lever (17) is rigidly connected to the fitting (7) respectively, characterised in that when viewing the leaf plane the axis of rotation (4) of the handle (3) crosses the longitudinal direction of the fitting groove (9) outside the outermost boundary plane (15) of the leaf frame profile with lateral spacing (13) and that
the movements of the pivot lever (16) and the push lever (17) are mutually coupled by way of a deflecting transmission (12) in such a manner that the pivot lever faces the leaf frame and the push lever faces the room side on which the handle is located, wherein
the pivot lever (16) engages like a toothed wheel ( 20) in a toothed rod-like drive rod (21) which is longitudinally guided and separate from the push lever and that both the push lever (17) and also the drive rod (21) comprise in each case a 2-direction entrainer by means of which the push lever is coupled to the drive rod (21).

2. Window leaf/door leaf, which can be opened, according to claim 1, characterised in that the push lever (17) and the drive rod (21) are equipped on their engaging region with an orifice (19) and a spigot (18) corresponding thereto.

3. Window leaf/door leaf, which can be opened, according to claim 2, characterised in that the orifice (19) is fork-shaped and the fork prongs lying opposite grip around the spigot (18).

4. Window leaf/door leaf, which can be opened, according to any one of claims 1 to 3, characterised in that the window leaf/door leaf comprises a stop strip (22) and the axis of rotation (4) of the handle (3) crosses the longitudinal direction (14) of the fitting groove (9) so far outside (15) the outermost boundary plane of the leaf frame (5) that the handle (3) sits, preferably centrally, on the stop strip (22).

5. Window leaf/door leaf, which can be opened, according to claim 4, characterised in that the stop strip (22) comprises a hollow (23) for receiving the deflecting transmission (12).

6. Window leaf/door leaf, which can be opened, according to any one of claims 1 to 5, characterised in that the end region of the pivot lever (16) passes over the leaf frame (5) and that, in the region which is passed over, the leaf frame (5) comprises an orifice (24) for the push lever (17).

7. Window leaf/door leaf, which can be opened, according to any one of claims 1 to 6, characterised in that the push lever (17) is a separate component made from flat material which is placed at the side against the fitting (7) and is connected thereto at two sites (25) which are mutual spaced in the longitudinal direction of the fitting (7).

8. Window leaf/door leaf, which can be opened, according to any one of the claims 1 to 7, characterised in that the window leaf is a component of a two-leaf window (F), wherein the axis of rotation (4) of the handle (3) extends substantially in the centre between the two window leaves (1, 2).

9. Window leaf/door leaf, which can be opened, according to any one of claims 1 to 8, characterised in that the pivot plane and the push plane extend perpendicular to each other.

## Revendications

1. Battant de fenêtre/battant de porte ouvrant (1) avec une poignée (3) qui est apte à tourner, sur le châssis de battant (5), sur un axe de rotation (4) disposé perpendiculairement au plan du battant, et qui vient en prise dans une ferrure (7) entraînant des tourillons de fermeture (8), étant précisé que la ferrure (7) est mobile sur le battant, dans la zone longitudinale prédéfinie d'une rainure de ferrure (9), et que la poignée (3) et la ferrure (7) sont reliées à l'aide d'une transmission de renvoi (12) de telle sorte que le mouvement tournant (10) de la poignée (3) soit transformé en mouvement longitudinal (11) de la ferrure (7), un levier pivotant (16) étant relié, solidaire en rotation, à l'axe de rotation (4) tandis qu'un levier à mouvement linéaire (17) est relié rigidement audit axe de rotation (4), **caractérisé** en ce que lorsqu'on regarde de face le plan de battant, l'axe de rotation (4) de la poignée (3) croise le sens longitudinal de la rainure de ferrure (9) avec un écartement latéral (13), en dehors du plan de délimitation extérieur (15) du profilé de châssis de battant,
et en ce que les mouvements du levier pivotant (16) et du levier à mouvement linéaire (17) sont accouplés par l'intermédiaire d'une transmission de renvoi (12) de telle sorte que le levier pivotant soit tourné vers le châssis de battant et que le levier à mouvement linéaire soit tourné vers le côté de la pièce où se trouve la poignée,
le levier pivotant (16) venant en prise grâce à des roues dentées (20) dans une tringle d'entraînement (21) en forme de crémaillère, guidée longitudinalement et séparée du levier à mouvement linéaire, et en ce que
le levier à mouvement linéaire (17) et la tringle d'entraînement (21) comportent chacun un organe d'entraînement dans 2 directions grâce auquel un accouplement a lieu entre le levier à mouvement linéaire et la tringle d'entraînement (21).

2. Battant de fenêtre/battant de porte ouvrant selon la revendication 1, **caractérisé** en ce que le levier à mouvement linéaire (17) et la tringle d'entraînement (21) sont pourvus, dans leur zone de prise, d'une ouverture (19) et d'un tourillon (18) correspondant à celle-ci.

3. Battant de fenêtre/battant de porte ouvrant selon la revendication 2, **caractérisé** en ce que l'ouverture (19) a la forme d'une fourche et le tourillon (18) est enserré par les branches opposées de la fourche.

4. Battant de fenêtre/battant de porte ouvrant selon l'une des revendications 1 à 3, **caractérisé** en ce qu'il comporte un butoir (22) et l'axe de rotation (4) de la poignée (3) croise le sens longitudinal (14) de la rainure de ferrure (9) à l'extérieur (15) du plan de limitation extérieur du châssis de battant (5) de telle sorte que la poignée (3) est calée sur le butoir (22), de préférence de manière centrée.

5. Battant de fenêtre/battant de porte ouvrant selon la revendication 4, **caractérisé** en ce que le butoir (22) comporte une cavité (23) pour recevoir la transmission de renvoi (12).

6. Battant de fenêtre/battant de porte ouvrant selon l'une des revendications 1 à 5, **caractérisé** en ce que la zone d'extrémité du levier pivotant (16) balaie le châssis de battant (5), et en ce que le châssis battant (5) présente dans la zone balayée une ouverture (24) pour le levier à mouvement linéaire (17).

7. Battant de fenêtre/battant de porte ouvrant selon l'une des revendications 1 à 6, **caractérisé** en ce que le levier à mouvement linéaire (17) est un élément de construction séparé, composé d'un matériau plat, qui est appliqué sur le côté de la ferrure (7) et qui est relié à celle-ci à deux endroits (25) espacés l'un de l'autre dans le sens longitudinal de la ferrure (7).

8. Battant de fenêtre/battant de porte ouvrant selon l'une des revendications 1 à 7, **caractérisé** en ce que le battant de fenêtre est un élément constitutif d'une fenêtre à deux battants (F), l'axe de rotation (4) de la poignée (3) étant globalement centré entre les deux battants de fenêtre (1, 2).

9. Battant de fenêtre/battant de porte ouvrant selon l'une des revendications 1 à 8, **caractérisé** en ce que le plan de pivotement et le plan de mouvement linéaire sont perpendiculaires.
